# EUROPÄISCHE PATENTSCHRIFT

(11) **EP 1 651 066 B1**
(45) Veröffentlichungstag und Bekanntmachung des Hinweises auf die Patenterteilung: **11.03.2009**
(21) Anmeldenummer: 04763823.4
(22) Anmeldetag: 05.08.2004
(51) Int. Cl.: A24F 17/00

(54) **CIGARETTENPAPIERSPENDER**
CIGARETTE PAPER DISPENSER
DISTRIBUTEUR DE PAPIER DE CIGARETTE

(30) Priorität: 06.08.2003 DE 10336067
(43) Veröffentlichungstag der Anmeldung: 03.05.2006
(73) Patentinhaber: Ets L. Lacroix Fils SA-NV, 2610 Antwerpen - Wilrijk (BE)
(72) Erfinder: DE WINNE, Geert, B-9840 De Pinte (BE); VAN DE PERRE, Luc, B-2900 Schoten (BE)
(74) Vertreter: UEXKÜLL & STOLBERG
(86) Internationale Anmeldenummer: PCT/EP2004/008782
(87) Internationale Veröffentlichungsnummer: WO 2005/016035

(56) Entgegenhaltungen:
- DE-U- 29 502 062
- FR-A- 1 015 584
- US-A- 1 637 229

## Beschreibung

Die Erfindung betrifft einen Cigarettenpapierspender (Heftchen) zum Aufbewahren und Bereitstellen von Cigarettenpapierblättchen für die Selbstherstellung von Cigaretten.

Derartige Cigarettenpapierspender (Heftchen) sind z.B. aus der DE 295 02 062 U1 bekannt. Sie weisen eine Box auf, in der mindestens ein Stapel (Block) von Cigarettenpapierblättchen enthalten ist. Die oberste Lage des Stapels reicht durch einen dem Stapel zugeordneten Schlitz an der Oberseite der Box. Ein an einer Seite der Box angelenkter Klappdeckel überdeckt den Schlitz bzw. die Schlitze an der Oberseite der Box, wenn er sich im zugeklappten Zustand befindet. Die Box und der Klappdeckel können einstückig aus einem Zuschnitt aus dickem Papier oder dünnem Karton gefaltet werden. In dem Stapel von Cigarettenpapierblättchen befinden sich in der Regel eine Vielzahl von Blättchen, die jeweils um eine Faltlinie gefaltet sind, so dass (im Querschnitt gesehen) an der Faltlinie ein Scheitel und durch die beiden übereinander gefalteten Teile des Blättchens zwei Schenkel ausgebildet werden. In dem Stapel weisen die Scheitel benachbarter Blättchen in entgegengesetzte Richtungen, und die Schenkel benachbarter Blättchen sind ineinander gelegt. An dem durch den Schlitz an der Oberseite der Box reichenden Teil kann das oberste Blättchen aus der Box herausgezogen werden, wobei es das nächstfolgende Blättchen mitnimmt, so dass dieses anschließend durch den Schlitz reicht, usw.

Bei dem aus der DE 295 02 062 U1 bekannten Cigarettenpapierspender ist mit Hilfe einer Klebelasche ein Originalitätsverschluss ausgebildet. Diese Klebelasche geht vom freien Rand des Klappdekels aus (also der Kante, die der als Klappgelenk für den Klappdeckel dienenden Faltlinie des Zuschnitts für die Box und den Klappdeckel gegenüberliegt), erstreckt sich um etwa 90□ nach unten und ist an der Seitenfläche der Box festgeklebt. An einer Perforationslinie kann die Klebelasche von dem Klappdeckel abgetrennt werden, so dass sich der Klappdeckel öffnen lässt. Die Klebelasche verbleibt dabei an der Box, was von der Gestaltung her nicht sehr ansprechend wirkt.

Die FR 1 015 584 A offenbart einen Cigarettenpapierspender mit einer Box, in der ein Stapel von Cigarettenpäpierblättchen enthalten ist, dessen oberste Lage durch einen dem Stapel zugeordneten Schlitz an der Oberseite der Box reicht. An der Box ist ein Klappdeckel angelenkt, der im Neuzustand des Cigarettenpapierspenders mit dem Deckblättchen des Stapels verklebt ist. Das Deckblättchen kann anders gestaltet sein als die übrigen Blättchen des Stapels. Dieses Dokument zeigt die Merkmale des Oberbegriffs des Anspruchs 1. Die Fixierung des Klappdeckels an dem Deckblättchen stellt jedoch keinen sicheren Originaltätsverschluss dar, um den Neuzustand eines Cigarettenpapierspenders anzuzeigen.

Es ist Aufgabe der Erfindung, eine verbesserte Möglichkeit zu schaffen, den Neuzustand eines Cigarettenpapierspenders anzuzeigen.

Diese Aufgabe wird gelöst durch einen Cigarettenpapierspender mit den Merkmalen des Anspruchs 1. Vorteilhafte Ausgestaltungen der Erfindung ergeben sich aus den Unteransprüchen.

Der erfindungsgemäße Cigarettenpapierspender zum Aufbewahren und Bereitstellen von Cigarettenpapierblättchen für die Selbstherstellung von Cigaretten weist eine Box auf, in der mindestens ein Stapel von Cigarettenpapierblättchen enthalten ist. Die oberste Lage des Stapels reicht durch einen dem Stapel zugeordneten Schlitz an der Oberseite der Box. Ferner ist ein Klappdeckel vorgesehen, der an der Box angelenkt ist und im zugeklappten Zustand den bzw. die Schlitze an der Oberseite der Box überdeckt. Die Box und der Klappdeckel sind vorzugsweise aus einem einstückigen Zuschnitt aus dickem Papier oder dünnem Karton gefaltet, wobei die Box durch Klebestellen fixiert werden kann. Dabei geht der Klappdeckel entlang einer Faltlinie von der Box aus und kann um diese Faltlinie geschwenkt werden. Der diesem Klappgelenk gegenüberliegende Rand des klappdeckels wird im folgenden als "freier Rand" des Klappdeckels bezeichnet.

Der bzw. die Stapel von Cigarettenpapierblättchen können im Prinzip so aufgebaut sein, wie weiter oben anhand des Stands der Technik erläutert.

Erfindungsgemäß ist das Deckblättchen des Stapels (d.h. das oberste Blättchen des Stapels im Neuzustand des Cigarettenpapierspenders) anders gestaltet als die übrigen Blättchen des Stapels. Die Unterscheidung kann z.B. erreicht werden, indem das Deckblättchen, eines Stapels farblich anders gestaltet ist als die übrigen Blättchen des Stapels oder indem sich das Deckblättchen eines Stapels durch Beschriftung und/oder graphische Gestaltung von den übrigen Blättchen des Stapels unterscheidet.

Wenn der Benutzer des Cigarettenpapierspenders den Klappdeckel öffnet und das Deckblättchen des Stapels erkennt; weiß er, dass der Stapel noch unbenutzt ist. Denn es ist praktisch unmöglich, das Deckblättchen von außen wieder ordnungsgemäß durch den Schlitz an der Oberseite der Box einzuführen, so dass es bei erneutem Herausziehen das nächste Blättchen des Stapels mitnimmt.

Ferner ist bei dem erfindungsgemäßen Cigarettenpapierspender im Neuzustand des Cigarettenpapierspenders der Klappdeckel an der Box fixiert, und zwar festgeklebt, so dass der Klappdeckel nicht aufklappbar ist. Dabei ist im Neuzustand des Cigarettenpapierspenders die Unterseite des Klappdeckels mittels mindestens eines Klebepunktes an der Oberseite der Box festgeklebt.

Beim erstmaligen Öffnen des Klappdeckels muss die Klebestelle aufgerissen werden, was eindeutig den Neuzustand des Cigarettenpapierspenders anzeigt. Wenn die Unterseite des Klappdeckels mittels mindestens eines Klebepunktes an der Oberseite der Box festgeklebt ist, verbleiben nach dem Öffnen keine unschönen Verschlussteile an der Seite der Box.

Vorzugsweise befindet sich der Klebepunkt (bzw. befinden sich die Klebepunkte) in der Nähe des freien Randes des Klappdeckels. Bei einer derartigen Gestaltung muss genügend Platz für den Klebepunkt an der Oberseite der Box vorhanden sein. Da die Box vorzugsweise kompakt und nur unwesentlich größer ist als zum Aufnehmen des bzw. der Stapel von Cigarettenpapierblättchen erforderlich, müssen gegebenenfalls besondere Maßnahmen ergriffen werden, um genügend Platz für den bzw. die Klebepunkte zu schaffen.

Bei einer bevorzugten Möglichkeit weist das Deckblättchen eines Stapels eine Aussparung für den Klebepunkt auf (oder bei mehreren Klebepunkten, für jeden Klebepunkt eine jeweilige Aussparung). In diesem Fall kann das Deckblättchen bis dicht an den freien Rand des Klappdeckels reichen.

Bei einer anderen Möglichkeit weist das Deckblättchen eines Stapels eine geringere Breite auf als die übrigen Blättchen des Stapels, so dass im Neuzustand des Cigarettenpapierspenders eine für die Anordnung des Klebepunkts ausreichend breite Zone zur Verfügung steht. Das Deckblättchen ist also in dem Teil, in dem es durch den zugeordneten Schlitz an der Oberseite der Box hinausragt, schmaler als die übrigen Blättchen des Stapels, so dass auf den freien Rand des Klappdeckels zu ausreichend Platz für die Anordnung eines oder mehrerer Klebepunkte vorhanden ist. Die übrigen Blättchen des Stapels können die volle Breite haben, denn nach dem erstmaligen Öffnen des Klappdeckels und dem Herausziehen des Deckblättchens stört es nicht, wenn die übrigen Blättchen die Stelle des Klebepunktes überdecken.

Es ist auch denkbar, den Stapel der Cigarettenpapierblättchen so zusammenzulegen, dass der durch den Schlitz reichende freie Rand des Deckblättchens des Stapels von dem freien Rand des Klappdeckels wegweist. Bei dieser Gestaltung steht im Neuzustand des Cigarettenpapierspenders eine für die Anordnung des Klebepunkts ausreichend breite Zone zur Verfügung, die sich praktisch von dem Schlitz bis zum Rand der Box erstreckt. Sollte es auf vorhandenen Maschinen Schwierigkeiten bereiten, einen derart angeordneten Stapel in der Box des Cigarettenpapierspenders zu plazieren, sind die beiden anderen genannten Möglichkeiten vorzuziehen.

Bei einer bevorzugten Ausführungsform der Erfindung ist an der Oberseite der Box eine Verschlusslasche zum Einstecken des freien Randes des Klappdeckels vorgerichtet, z.B., indem die Verschlusslasche durch Eindrücken einer Perforationslinie, die vorzugsweise bogenförmig gestaltet ist, ausgebildet werden kann. Diese Perforationslinie lässt sich z.B. mit dem Daumennagel eindrücken, so dass eine bogenförmige Verschlusslasche entsteht, die von der Kante der Box (unterhalb des freien Rands des Klappdeckels) und dem Bogen der Perforationslinie begrenzt ist. Der freie Rand des Klappdeckels lässt sich unter diese Verschlusslasche einstecken, um den Klappdeckel im zugeklappten Zustand an der Box zu fixieren.

Der Cigarettenpapierspender kann genau einen Stapel von Cigarettenpapierblättchen aufweisen, aber auch mehrere Stapel. Bei genau einem Stapel ist der Schlitz vorzugsweise parallel zu dem freien Rand des Klappdeckels ausgerichtet. Wenn z.B. zwei Stapel vorgesehen sind, sind die zugeordneten Schlitze vorzugsweise parallel zueinander und zu dem freien Rand des Klappdeckels ausgerichtet. Bei mehreren Stapeln gelten die obigen Betrachtungen in Bezug auf die Anordnung des Klebepunkts bzw. der Klebepunkte insbesondere in Bezug auf den Stapel, der im zugeklappten Zustand des Klappdeckels dem freien Rand des Klappdeckels am nächsten ist.

Im folgenden wird die Erfindung anhand von Ausführungsbeispielen weiter erläutert. Die Zeichnungen zeigen in
- Figur 1: eine perspektivische Ansicht einer ersten Ausführungs- form des erfindungsgemäßen Cigarettenpapierspenders bei geöffnetem Klappdeckel,
- Figur 2: eine perspektivische Ansicht einer zweiten Ausführungs- form des erfindungsgemäßen Cigarettenpapierspenders bei geöffnetem Klappdeckel,
- Figur 3: eine perspektivische Ansicht einer dritten Ausführungs- form des erfindungsgemäßen Cigarettenpapierspenders bei geöffnetem Klappdeckel,
- Figur 4: eine perspektivische Ansicht einer vierten Ausführungs- form des erfindungsgemäßen Cigarettenpapierspenders bei geöffnetem Klappdeckel und
- Figur 5: eine perspektivische Ansicht einer fünften Ausführungs- form des erfindungsgemäßen Cigarettenpapierspenders bei geöffnetem Klappdeckel.

In Figur 1 ist in perspektivischer Ansicht eine erste Ausführungsform eines Cigarettenpapierspenders dargestellt, der hier mit 1 bezeichnet ist.

Der Cigarettenpapierspender 1 (Heftchen) weist eine Box 2 mit einer Oberseite 4, zwei Seitenflächen 5 sowie zwei weiteren Seitenflächen und einer Unterseite, die in Figur 1 nicht sichtbar sind, auf. Die Oberseite 4 der Box 2 ist mit einem Schlitz 6 (gestrichelte Linie in Figur 1) versehen, der sich über die gesamte Breite der Box 2 erstreckt.

Die Box 2 kann mit einem Klappdeckel 8 verschlossen werden, der über ein Zwischenstück 9 mit Hilfe von zwei Faltlinien 10 und 11 an die Box 2 angelenkt ist. Figur 1 zeigt den geöffneten Zustand des Klappdeckels 8. Im zugeklappten Zustand überdeckt der Klappdeckel 8 die Oberseite 4 der Box 2 vollständig, so dass sein freier Rand 12 (d.h. der vordere Rand 12 des Klappdeckels 8, der der Faltlinie 11 gegenüberliegt) bis zum vorderen Rand der Box 2 reicht.

Im Ausführungsbeispiel sind die Box 2 und der Klappdeckel 8 einstückig aus einem Zuschnitt aus dünnem Karton zurechtgefaltet und zur Formstabilisierung an einigen Stellen miteinander verklebt.

Wenn sich der Cigarettenpapierspender 1 im Neuzustand befindet, also noch ungebraucht ist, ist der Klappdeckel 8 mit Hilfe eines Klebepunkts 14 an der vorderen Zone 16 der Oberseite 4 der Box 2 festgeklebt; der Klebepunkt 14 befindet sich also in der Nähe des freien Randes 12 des Klappdeckels 8. Beim erstmaligen Öffnen des Klappdeckels 8 löst sich die Verklebung an dem Klebepunkt 14. Durch den Klebepunkt 14 wird ein Originalitätsverschluss des Cigarettenpapierspenders 1 geschaffen, der dem Benutzer unmittelbar anzeigt, ob der Cigarettenpapierspender 1 noch im Neuzustand ist oder bereits gebraucht wurde.

Im Innenraum der Box 2 befindet sich ein Stapel (Block) von Cigarettenpapierblättchen, von dem in Figur 1 das mit 18 bezeichnete Deckblättchen sichtbar ist. Das Deckblättchen 18 ist das oberste Blättchen des Stapels im Neuzustand des Cigarettenpapierspenders, bevor Cigarettenpapier entnommen wurde. Im Ausführungsbeispiel hat das Deckblättchen 18 an seinem vorderen Rand eine Aussparung 19, die den Klebepunkt 14 an der Oberseite 4 der Box 2 freilässt und es ermöglicht, den Klappdeckel 8 direkt mit der Box 2 zu verkleben, ohne dass dabei das Deckblättchen 18 stört oder der Klebepunkt 14 zu dicht am vorderen Rand der Box 2 angeordnet sein muss.

Das Deckblättchen 18 ist anders gestaltet als die übrigen Blättchen des Stapels, z.B. durch eine Farbgebung oder durch einen Aufdruck oder eine besondere graphische Ausführung. Der Aufdruck kann z.B. ein Markenname, ein Werbeslogan oder ein Hinweis darauf sein, dass es sich bei dem Deckblättchen 18 um die oberste Lage des Stapels handelt, also der Cigarettenpapierspender bisher nicht benutzt wurde. Diese abweichende Gestaltung des Deckblättchens 18 ist ein weiteres Originalitätsmerkmal, das dem Benutzer anzeigt, ob sich der Cigarettenpapierspender 1 noch im Neuzustand befindet. Durch die Kombination von besonderer Gestaltung des Deckblättchens 18 und der Verklebung des Klappdekkels 8 an der Box 2 mit Hilfe des Klebepunkts 14 wird erreicht, dass der Benutzer auf besonders deutliche und sichere Weise über den Neuzustand des Cigarettenpapierspenders 1 informiert wird.

Der Stapel von Cigarettenpapierblättchen im Innenraum der Box 2 ist auf herkömmliche weise angeordnet. Dabei ist jedes Cigarettenpapierblättchen längs gefaltet, und das untere der beiden auf diese weise gebildeten Teilstücke eines gegebenen Cigarettenpapierblättchens greift unter das obere Teilstück des in dem Stapel darunter befindlichen Cigarettenpapierblättchens. Im Neuzustand des Cigarettenpapierspenders 1 ist das oberste Blättchen des Stapels das Deckblättchen, dessen oberes Teilstück durch den Schlitz 6 hindurchreicht und in Figur 1 sichtbar ist. Wenn man daran zieht, tritt das Deckblättchen 18 ganz aus dem Schlitz 6 aus und bewegt dabei das darunter befindliche Cigarettenpapierblättchen teilweise aus dem Schlitz 6, so dass dessen freier Rand nach hinten (d.h. in Richtung auf die Faltlinie 11 zu) weist.

In Figur 2 ist eine Ausführungsform eines Cigarettenpapierspenders 20 dargestellt, der zwei Stapel von Cigarettenpapierblättchen enthält; diese Art von Variante wird auch Doppelheftchen genannt. Der Cigarettenpapierspender 20 hat eine Box 22 und einen Klappdeckel 23. Die beiden Stapel sind parallel zueinander im Innenraum der Box 22 angeordnet. In Figur 2, die den Zustand des Cigarettenpapierspenders 20 unmittelbar nach dem ersten Öffnen des Klappdeckels 23 zeigt, sind die Deckblättchen 24 und 25 der beiden Stapel zu erkennen. Im Bereich eines Klebepunkts 26, mit dem im Neuzustand der Klappdeckel 23 an der Box 22 fixiert ist, ist das Deckblättchen 24 mit einer Aussparung 27 versehen. Die nachfolgenden Cigarettenpapierblättchen haben keine entsprechende Aussparung.

Im Ausführungsbeispiel sind die Deckblättchen 24 und 25 beider Stapel anders gestaltet als die darunter befindlichen Cigarettenpapierblättchen, damit dem Benutzer nach dem erstmaligen Öffnen des Cigarettenpapierspenders 20 angezeigt wird, dass beide Stapel noch ungebraucht sind. Im Prinzip ist es aber auch denkbar, nur das Deckblättchen eines der Stapel in von den übrigen Blättchen abweichender Weise zu gestalten.

Die Figur 3 zeigt eine weitere Ausführungsform eines Cigarettenpapierspenders, die weitgehend der Ausführungsform gemäß Figur 1 entspricht. Der hier mit 30 bezeichnete Cigarettenpapierspender hat eine Box 32, die einen Stapel von Cigarettenpapierblättchen enthält, mit einem Klappdeckel 33, der im Neuzustand mit Hilfe eines Klebepunkts 36 an der Box 32 verklebt ist. Um ausreichend Platz für den Klebepunkt 36 zu schaffen, ist das hier mit 34 bezeichnete Deckblättchen mit einer Aussparung 37 versehen.

Im Bereich der Aussparung 37 befindet sich an der Oberseite der Box 32 eine bogenförmige Perforationslinie 38, die sich bis zum vorderen Rand der Box 32 erstreckt. Drückt man die Perforationslinie 38 z.B. mit Hilfe des Daumennagels ein, entsteht eine Verschlusslasche 39. Mit Hilfe der Verschlusslasche 39 lässt sich der Klappdeckel 33 nach dem erstmaligen Öffnen des Cigarettenpapierspenders 30 wieder an der Box 32 festlegen, indem der freie Randbereich des Klappdeckels 33 unter die Verschlusslasche 39 geschoben wird.

Eine weitere Ausführungsform des Cigarettenpapierspenders ist in Figur 4 dargestellt. Der hier mit 40 bezeichnete Cigarettenpapierspender weist eine Box 42 mit einem Klappdeckel 43 auf. Das Deckblättchen 44 des Stapels von Cigarettenpapierblättchen ist schmaler als bei den bisher betrachteten Ausführungsformen, so dass im vorderen Randbereich der Oberseite der Box 42 eine breitere Zone für das Anbringen von Klebepunkten zur Verfügung steht. Diese Zone erstreckt sich von der Vorderkante 49 des Deckblättchens 44 bis zum vorderen Rand der Box 42. Ferner sind zwei Klebepunkte 46 und 48 vorgesehen.

Der in Figur 5 dargestellte Cigarettenpapierspender 50, der eine Box 52 mit einem Klappdeckel 53 aufweist, enthält wiederum zwei Stapel von Cigarettenpapierblättchen, deren Deckblättchen mit 54 und 55 bezeichnet sind. Auch bei dieser Ausführungsform sind zwei Klebepunkte vorgesehen, nämlich ein Klebepunkt 56 im Bereich einer Aussparung 57 des Deckblättchens 54 und ein Klebepunkt 58 im Bereich einer Aussparung 59.

Um eine breite Zone für das Anordnen eines oder mehrerer Klebepunkte zur Verfügung zu stellen, ist es auch denkbar, den Stapel von Cigarettenpapierblättchen so in die Box des Cigarettenpapierspenders einzulegen, dass der durch den Schlitz reichende freie Randbereich des Deckblättchens von dem freien Rand des Klappdeckels (also von der Vorderkante der Box) wegweist.

Bei der Fertigung des Cigarettenpapierspenders können die Klebepunkte, z.B. mit Hilfe einer Spritzdüse, mit Kaltleim oder Heißkleber aufgebracht werden. Wird Heißkleber verwendet, so kann dieser während des Auftragens erwärmt werden, aber auch erst später, um für die gewünschte Verklebung zu sorgen. Andere bekannte Verfahren sind ebenfalls denkbar.

## Patentansprüche

1. Cigarettenpapierspender zum Aufbewahren und Bereitstellen von Cigarettenpapierblättchen für die Selbstherstellung von Cigaretten,
mit einer Box (2; 22; 32; 42; 52), in der mindestens ein Stapel von Cigarettenpapierblättchen enthalten ist, dessen oberste Lage durch einen dem Stapel zugeordneten Schlitz (6) an der Oberseite (4) der Box (2; 22; 32; 42; 52) reicht, und
mit einem Klappdeckel (8; 23; 33; 43; 53), der an der Box (2; 22; 32; 42; 52) angelenkt ist und im zugeklappten Zustand den bzw. die Schlitze (6) an der Oberseite (4) der Box (2; 22; 32; 42; 52) überdeckt,
wobei das Deckblättchen (18; 24, 25; 34; 44; 54, 55) des Stapels, d.h. das oberste Blättchen im Neuzustand des Cigarettenpapierspenders (1; 20; 30; 40; 50), anders gestaltet ist als die übrigen Blättchen des Stapels,
**dadurch gekennzeichnet, dass** im Neuzustand des Cigarettenpapierspenders (1; 20; 30; 40; 50) die Unterseite des Klappdeckels (8; 23; 33; 43; 53) mittels mindestens eines Klebepunktes (14; 26; 36; 46, 48; 56, 58) an der Oberseite (4) der Box (2; 22; 32; 42; 52) festgeklebt ist, so dass der Klappdeckel (8; 23; 33; 43; 53) nicht aufklappbar ist.

2. Cigarettenpapierspender nach Anspruch 1, **dadurch gekennzeichnet, dass** sich der Klebepunkt (14; 26; 36; 46, 48; 56, 58) in der Nähe des freien Randes (12) des Klappdeckels (8; 23; 33; 43; 53) befindet.

3. Cigarettenpapierspender nach Anspruch 2, **dadurch gekennzeichnet, dass** das Deckblättchen (18; 24; 34; 54) eines Stapels eine Aussparung (19; 27; 37; 57, 59) für den Klebepunkt (14; 26; 36; 56, 58) aufweist.

4. Cigarettenpapierspender nach Anspruch 2, **dadurch gekennzeichnet, dass** das Deckblättchen (44) eines Stapels eine geringere Breite aufweist als die übrigen Blättchen des Stapels, so dass im Neuzustand des Cigarettenpapierspenders (40) eine für die Anordnung des Klebepunkts (46, 48) ausreichend breite Zone zur Verfügung steht.

5. Cigarettenpapierspender nach Anspruch 2, **dadurch gekennzeichnet, dass** der durch den Schlitz reichende freie Rand des Deckblättchens eines Stapels von dem freien Rand des Klappdeckels wegweist, so dass im Neuzustand des Cigarettenpapierspenders eine für die Anordnung des Klebepunkts ausreichend breite Zone zur Verfügung steht.

6. Cigarettenpapierspender nach einem der Ansprüche 1 bis 5, **dadurch gekennzeichnet, dass** an der Oberseite der Box (32) eine Verschlusslasche (39) zum Einstecken des freien Randes des Klappdeckels (33) vorgerichtet ist.

7. Cigarettenpapierspender nach Anspruch 6, **dadurch gekennzeichnet, dass** die Verschlusslasche (39) durch Eindrücken einer Perforationslinie (38), die vorzugsweise bogenförmig gestaltet ist, ausbildbar ist.

8. Cigarettenpapierspender nach einem der Ansprüche 1 bis 7, **dadurch gekennzeichnet, dass** das Deckblättchen (18; 24, 25; 34; 44; 54, 55) eines Stapels farblich anders gestaltet ist als die übrigen Blättchen des Stapels.

9. Cigarettenpapierspender nach einem der Ansprüche 1 bis 8, **dadurch gekennzeichnet, dass** sich das Deckblättchen (18; 24, 25; 34; 44; 54, 55) eines Stapels durch Beschriftung und/oder graphische Gestaltung von den übrigen Blättchen des Stapels unterscheidet.

10. Cigarettenpapierspender nach einem der Ansprüche 1 bis.9, **dadurch gekennzeichnet, dass** der Cigarettenpapierspender (1; 30; 40) genau einen Stapel aufweist, wobei der Schlitz (6) parallel zu dem freien Rand des Klappdeckels (8; 33; 43) ausgerichtet ist.

11. Cigarettenpapierspender nach einem der Ansprüche 1 bis 9, **dadurch gekennzeichnet, dass** der Cigarettenpapierspender (20; 50) zwei Stapel aufweist, wobei die zugeordneten Schlitze parallel zueinander und zu dem freien Rand des Klappdeckels (23; 53) ausgerichtet sind.

## Claims

1. Cigarette paper dispenser for storing and supplying sheets of cigarette paper for hand-making cigarettes, with a box (2; 22; 32; 42; 52) which contains at least one stack of cigarette papers, the top layer of which extends through a slot (6) on the upper side (4) of the box (2; 22; 32; 42; 52) allocated to the stack, and with a folding lid (8; 23; 33; 43; 53), which is articulated onto the box (2; 22; 32; 42; 52) and in the folded down position covers the slot or slots (6) on the upper side (4) of the box (2; 22; 32; 42; 52), whereby the cover sheet (18; 24, 25; 34; 44; 54, 55) of the stack, i.e. the top sheet when the cigarette paper dispenser (1; 20; 30; 40; 50) is in a new condition, is designed differently from the other sheets of the stack, **characterised in that** when the cigarette paper dispenser (1; 20; 30; 40; 50) is new the lower side of the folding lid (8; 23; 33; 43; 53) is adhered by means of at least one adhesive point (14; 26; 36; 46, 48; 56, 58) onto the upper side (4) of the box (2; 22; 32; 42; 52) so that the folding lid (8; 23; 33; 43; 53) cannot fold upwards.

2. Cigarette paper dispenser according to claim 1, **characterised in that** the adhesive point (14; 26; 36; 46, 48; 56, 58) is located in the vicinity of the free edge (12) of the folding lid (8; 23; 33; 43; 53).

3. Cigarette paper dispenser according to claim 2, **characterised in that** the cover sheet (18; 24; 34; 54) of a stack comprises a recess (19; 27; 37; 57, 59) for the adhesive point (14; 26; 36; 56, 58).

4. Cigarette paper dispenser according to claim 2, **characterised in that** the cover sheet (44) of a stack is narrower than the other sheets in the stack so that when the cigarette paper dispenser (40) is new there is a sufficiently wide area for the arrangement of the adhesive point (46, 48).

5. Cigarette paper dispenser according to claim 2, **characterised in that** the free edge of the cover sheet of a stack reaching through the slot points away from the free edge of the folding lid, so that when the cigarette dispenser is new there is a sufficiently wide area for arranging the adhesive point.

6. Cigarette paper dispenser according to one of claims 1 to 5, **characterised in that** on the upper side of the box (32) a closing tab (39) is arranged for inserting the free edge of the folding lid (33).

7. Cigarette paper dispenser according to claim 6, **characterised in that** the closing tab (39) can be formed by pressing in a perforation line (38), which is preferably in a curve shape.

8. Cigarette paper dispenser according to one of claims 1 to 7, **characterised in that** the cover sheet (18; 24, 25; 34; 44; 54, 55) of a stack has a different colour than the remaining sheets in the stack.

9. Cigarette paper dispenser according to one of claims 1 to 8, **characterised in that** the cover sheet (18; 24, 25; 34; 44; 54, 55) of a stack differs from the other sheets in the stack by comprising lettering and/or a graphic design

10. Cigarette paper dispenser according to one of claims 1 to 9, **characterised in that** the cigarette paper dispenser (1; 30; 40) comprises exactly one stack, whereby the slot (6) is aligned parallel to the free edge of the folding lid (8; 33; 43).

11. Cigarette paper dispenser according to one of claims 1 to 9, **characterised in that** the cigarette paper dispenser (20; 50) comprises two stacks, whereby the assigned slots are aligned parallel to one another and to the free edge of the folding lid (23; 53).

## Revendications

1. Distributeur de papier à cigarettes pour conserver et fournir des feuilles de papier à cigarettes afin de confectionner soi-même des cigarettes, comprenant un étui (2 ; 22 ; 32 ; 42 ; 52) dans lequel est contenue au moins une pile de feuilles de papier à cigarettes dont la couche supérieure atteint le dessus (4) de l'étui (2 ; 22 ; 32 ; 42 ; 52) à travers une fente (6) associée à la pile, et comprenant un couvercle rabattable (8 ; 23 ; 33 ; 43 ; 53) qui est articulé à l'étui (2 ; 22 ; 32 ; 42 ; 52) et, en position rabattue, recouvre la, respectivement les fentes (6) ménagées dans le dessus (4) de l'étui (2 ; 22 ; 32 ; 42 ; 52), la première feuille (18 ; 24, 25 ; 34 ; 44 ; 54, 55) de la pile, c'est-à-dire la feuille située tout en haut lorsque le distributeur de papier à cigarettes (1 ; 20 ; 30 ; 40 ; 50) est neuf, étant d'une conception différente des autres feuilles de la pile, **caractérisé en ce que**, lorsque le distributeur de papier à cigarettes (1 ; 20 ; 30 ; 40 ; 50) est neuf, le dessous du couvercle rabattable (8 ; 23 ; 33 ; 43 ; 53) est collé au moyen d'au moins un point de colle (14 ; 26 ; 36 ; 46, 48 ; 56, 58) au dessus (4) de l'étui (2 ; 22 ; 32 ; 42 ; 52), de sorte que le couvercle rabattable (8 ; 23 ; 33 ; 43 ; 53) ne peut pas être ouvert.

2. Distributeur de papier à cigarettes selon la revendication 1, **caractérisé en ce que** le point de colle (14 ; 26 ; 36 ; 46, 48 ; 56, 58) se trouve à proximité du bord libre (12) du couvercle rabattable (8 ; 23 ; 33 ; 43 ; 53).

3. Distributeur de papier à cigarettes selon la revendication 2, **caractérisé en ce que** la première feuille (18 ; 24 ; 34 ; 54) d'une pile est pourvue d'une échancrure (19 27 ; 37 ; 57, 59) pour le point de colle (14 ; 26 ; 36 ; 56, 58).

4. Distributeur de papier à cigarettes selon la revendication 2, **caractérisé en ce que** la première feuille (44) d'une pile présente une largeur inférieure à celle des autres feuilles de la pile, de sorte que, lorsque le distributeur de papier à cigarettes (40) est neuf, il existe une zone suffisamment large pour placer le point de colle (46, 48).

5. Distributeur de papier à cigarettes selon la revendication 2, **caractérisé en ce que** le bord libre de la première feuille d'une pile qui passe à travers la fente est orienté à l'opposé du bord libre du couvercle rabattable, de sorte que, lorsque le distributeur de papier à cigarettes est neuf, il existe une zone suffisamment large pour placer le point de colle (46, 48).

6. Distributeur de papier à cigarettes selon une des revendications 1 à 5, **caractérisé en ce qu'**une patte de fermeture (39) est prévue sur le dessus de l'étui (32) pour y insérer le bord libre du couvercle rabattable (33).

7. Distributeur de papier à cigarettes selon la revendication 6, **caractérisé en ce que** la patte de fermeture (39) peut être réalisée en déchirant par enfoncement une ligne de perforations (38) présentant de préférence une forme arquée.

8. Distributeur de papier à cigarettes selon une des revendications 1 à 7, **caractérisé en ce que** la première feuille (18 ; 24, 25 ; 34 ; 44 ; 54, 55) d'une pile est d'une couleur différente des autres feuilles de la pile.

9. Distributeur de papier à cigarettes selon une des revendications 1 à 7, **caractérisé en ce que** la première feuille (18 ; 24, 25 ; 34 ; 44 ; 54, 55) d'une pile se différencie des autres feuilles de la pile par une inscription et/ou par sa conception graphique.

10. Distributeur de papier à cigarettes selon une des revendications 1 à 9, **caractérisé en ce que** le distributeur de papier à cigarettes (1 ; 30 ; 40) comporte exactement une pile, la fente (6) étant orientée parallèlement au bord libre du couvercle rabattable (8 ; 33 ; 43).

11. Distributeur de papier à cigarettes selon une des revendications 1 à 9, **caractérisé en ce que** le distributeur de papier à cigarettes (20 ; 50) comporte deux piles, les fentes associées étant orientées parallèlement l'une à l'autre et au bord libre du couvercle rabattable (23 ; 53).
